# FASCICULE DE BREVET EUROPEEN

(11) **EP 0 270 437 B1**
(45) Date de publication et mention de la délivrance du brevet: **07.02.1990**
(21) Numéro de dépôt: 87402579.4
(22) Date de dépôt: 17.11.1987
(51) Int. Cl.: E05C 19/00, E05B 63/24

(54) **Dispositif de condamnation de porte**
Türverriegelung
Door locking device

(30) Priorité: 18.11.1986 FR 8616018
(43) Date de publication de la demande: 08.06.1988
(73) Titulaire: Chateau, Michel Marie, 75116 Paris (FR); CHATEAU, Michel, Francois, New York, NY 10022 (US); CHATEAU, Dominique, 78430 Louveciennes (FR); CHATEAU, Jacqueline, 56000 Vannes (FR)
(72) Inventeur: Chateau, Michel-Marie, F-75016 Paris (FR)
(74) Mandataire: Levesque, Denys

(56) Documents cités:
- US-A- 1 479 744

## Description

La présente invention se rapporte à un disposatif de condamnation pour porte constituée par un panneau ouvrant monté vis-à-vis d'un dormant ou d'une huisserie et comportant- un bord -qui-est situé, lorsque la porte est en position de fermeture, en regard d'un bord conjugué du dormant ou de l'huisserie et qui, lorsque la porte s'ouvre, quitte ce dernier bord en se déplaçant en direction sensiblement perpendiculaire au plan de la porte; ce dispositif comprend essentiellement une barre s'étendant suivant le bord précité du dormant, sur la majeure partie de la longueur de celui-ci, et un profilé de logement de la barre, solidaire de ce dernier bord et conformé de façon à empêcher la barre de se déplacer perpendiculairement au plan de la porte en position de fermeture, mais à lui permettre de se déplacer, à faible frottement, sous la commande d'un mécanisme d'actionnement , en translation parallèlement à elle-même entre une position de condamnation où elle émerge latéralement du profilé pour chevaucher l'intervalle séparant lesdits bords et une position de libération où elle s'escamote dans le profilé en découvrant ledit intervalle et en permettant ainsi l'ouverture de la porte, la barre étant pourvue de moyens de rappel en position de condamnation, de sorte que le mécanisme d'actionnement repousse la barre à l'encontre de ladite force de rappel pour l'amener en position de libération.

Il est souvent demandé que les dispositifs de condamnation de porte soient verrouillés lorsqu'ils se trouvent dans leur position de condamnation, ceci afin d'empêcher qu'un individu, ayant réussi à s'introduire dans le local défendu par la porte sans passer par celle-ci, puisse ouvrir la porte en agissant directement sur son dispositif de condamnation pour l'amener en position de libération et obtenir ainsi l'ouverture de la porte.

Dans le but d'éviter un tel inconvénient, la présente invention a pour objet un dispositif de verrouillage de la barre de condamnation du dispositif décrit ci-dessus.

Ce dispositif de verrouillage comporte un organe de blocage qui est susceptible d'être mis en une position active où il bloque la barre en position de condamnation, ou en une position inactive où il laisse libre la barre, tandis qu'il est conçu de façon que son organe de blocage soit préalablement mis en position inactive par le mécanisme d'actionnement de la barre lorsque celui-ci agit pour repousser la barre vers sa position de libération.

L'organe de blocage est de préférence doté d'un moyen de rappel qui, lorsque la barre revient en position de condamnation, le remet automatiquement en position active.

Dans une forme d'exécution avantageuse, où des moyens de guidage de la barre dans le profilé sont prévus qui ménagent un intervalle entre l'un au moins des flancs du profilé et la face en regard de la barre, l'organe de blocage est constitué par une longue tige plate s'étendant sensiblement sur toute la hauteur de la barre et pouvant pivoter d'un petit angle autour de l'un de ses bords longitudinaux, appliqué contre le fond du profilé, entre une position inactive où elle s'efface dans ledit intervalle, laissant libre la barre de se déplacer, et une position active de blocage où son second bord longitudinal se place derrière la barre en position de condamnation de sorte qu'elle bloque celle-ci par arc--boutement entre le fond du profilé et la face postérieure de la barre.

Il convient de prévoir que, le mécanisme d'actionnement de la barre commandant les déplacements de celle-ci par l'intermédiaire d'un organe mobile susceptible de venir exercer une pression sur la face antérieure de la barre pour repousser celle-ci vers le fond du profilé, le pivotement de la tige plate de sa position active à sa position inactive soit commandé par un levier coudé sensiblement à angle droit et que ce levier, qui peut pivoter autour d'un axe lié à la barre et parallèle à la direction longitudinale de celle-ci, comporte un premier bras dont l'extrémité est contiguë au second bord de la tige plate et un second bras dont l'extrémité s'interpose entre la face antérieure de la barre et l'organe mobile d'actionnement de celle-ci, de sorte que cet organe, se déplaçant pour repousser la barre dans sa position de libération, fait préalablement pivoter le levier coudé qui, par l'extrémité de son premier bras, commande alors le pivotement de la tige plate jusque dans sa position d'effacement.

Selon une autre caractéristique de l'invention, le premier bras du levier coudé traverse la barre via un orifice pratiqué dans sa face antérieure, c'est-à-dire la plus proche du panneau ouvrant de la porte, avec une section à peine plus grande que celle dudit bras, cet orifice étant voisin de l'axe de pivotement de ce dernier, et un orifice pratiqué dans sa face postérieure avec une largeur suffisante pour autoriser les mouvements de pivotement du levier coudé.

De préférence, le second bras du levier coudé est plus large, suivant la direction longitudinale de la barre, que le premier et se raccorde à celui-ci par une paire d'épaulements symétriques par lesquels le levier coudé prend appui sur la face antérieure de la barre, de part et d'autre de l'orifice pratiqué dans cette face.

On choisira, dans chaque cas particulier d'application, la disposition du levier coudé offrant la meilleure sécurité en ce qui concerne la possibilité d'actionnement illicite de celui-ci. Ainsi, selon les cas, le second bras du levier coudé pourra être orienté soit dans le sens du mouvement d'ouverture de la porte, soit, au contraire, dans le sens de son mouvement de fermeture. En outre, un obstacle peut avantageusement être prévu, au voisinage de l'extrémité du second bras du levier coudé, pour empêcher l'accès à la face de celui-ci opposée à la barre lorsque cette dernière est en position de condamnation.

Lorsqu'un second organe mobile d'actionnement de la barre est prévu, il convient de donner au second bras du levier coudé des dimensions telles qu'il puisse être attaqué aussi bien par l'un que par l'autre des deux organes d'actionnement.

D'autre caractéristiques et avantages de l'invention ressortiront plus clairement de la description qui va suivre, en regard des dessins annexés, d'un exemple de réalisation non limitatif.
La figure 1 représente, en coupe transversale suivant un plan horizontal, un dispositif de condamnation de porte à barre mobile équipé d'un dispositif de verrouillage conforme à -la présente invention, ladite barre étant verrouillée dans sa position de condamnation.
Les figures 2 et 3 représentent l'objet de la figure 1 respectivement dans la situation où la barre est dévourrillée, puis dans la situation où celle-ci a été amenée en position de libération.
La figure 4 représente en perspective, de façon simplifiée, le détail IV de la figure 1.

On voit sur les figures 1 à 3 les bords conjugués 1 a, 2a d'une porte 1 et du bâti dormant 2 dans lequel celle-ci est montée et peut tourner autour d'un axe de pivotement vertical. Cette porte est équipée, du côté intérieur 7 correspondant au local qu'elle est destinée à clore, d'un dispositif de condamnation comprenant essentiellement une barre 4 mobile dans un profilé 5 fixé au dormant 2, ces deux éléments s'étendant verticalement le long du bord 1 a de la porte, opposé à son axe de pivotement, auquel fait face, lorsque le porte est en position de fermeture, comme représenté, le bord conjugué 2a du dormant 2. La barre 4, formée par un tube métallique rectiligne de section carrée, peut se déplacer, guidée à l'intérieur d'une partie du profilé 5 offrant une section en U, suivant une direction de translation horizontale 6 parallèle au plan du panneau formant la porte 1, pour prendre soit une position I de condamnation de la porte (figures 1 et 2), soit une position Il de libération de la porte (figure 3).

Dans sa position de condamnation I, la barre 4 émerge du profilé 5 qui la loge, pour venir se placer devant l'intervalle 8 séparant les bords 1 a et 2a du côté intérieur 7. Dans cette situation, la porte 1 ne peut être ouverte, son bord 1 a étant arrêté par la face 4a de la barre 4 parallèle au plan de la porte et la plus proche de celle-ci, tandis que la barre vient prendre appui, sur toute sa longueur, laquelle n'est que de peu inférieure à la hauteur de la porte, par sa face opposée 4b sur l'aile 5b contiguë du profilé 5. En cas de poussée exercée de l'extérieur, la barre 4 travaillant en compression entre l'aile 5b du profilé 5 et le bord 1 a de la porte, empêche l'ouverture de celle-ci.

Dans sa position de libération Il, la barre 4 s'efface à l'intérieur du profilé 5 (figure 3), de sorte qu'elle ne s'oppose plus au déplacement du bord 1 a de la porte vers le côté intérieur 7 et permet ainsi l'ouverture de celle-ci suivant la flèche 34.

La barre 4 est supportée à son extrémité inférieure par un dispositif qui lui permet de se déplacer entre ses positions I et Il sans subir de frottements importants. D'autre part, des plots de glissement 17 sont répartis sur les faces 4a et 4b et les faces 5a, 5b correspondantes du profilé 5, de façon à diminuer les frottements entre la barre et le profilé. Des ressorts à lame 13 sont disposés entre le fond 5c de la partie en U du profilé 5 et la face en regard 4c de la barre 4, de sorte que celle-ci est soumise, sur toute sa longueur, à une force de rappel en position de condamnation I.

La barre 4 peut être mise dans sa position de libération Il à l'aide d'une serrure possédant une tige mobile d'actionnement 16, qui est susceptible de repousser la barre et de la faire s'escamoter dans le profilé 5 (figure 3), en comprimant les ressorts 13. La porte 1 peut alors librement s'ouvrir.

Dans sa position de condamnation I (figure 1), la barre 4 est bloquée par un dispositif de verrouillage qui l'empêche d'aller prendre sa position de libération Il en cas de simple application d'une force de poussée directement sur la barre elle-même. Ce dispositif comprend une longue tige plate 35, pivotant autour de son bord longitudinal 35a disposé contre le fond 5c du profilé 5 et maintenu, par les têtes de vis 36 formant butées, dans l'angle que fait ce fond avec la face 5a du profilé 5 adjacente au dormant 2. Sous l'action de ressorts de rappel 37, la tige plate 35 prend une position oblique (figure 1) où, placée derrière la barre 4, elle bloque celle-ci par arc-boutement entre sa face postérieure 4c et le fond 5c du profilé 5.

Le dispositif de verrouillage comprend en outre un levier coudé 38 formé de deux bras 38a, 38b faisant sensiblement un angle droit. Le premier bras 38a traverse la barre 4 par des orifices 39, 40 pratiqués respectivement dans la face antérieure 4d et dans la face postérieure 4c de celle-ci. L'orifice antérieure 39 est à peine plus large que le bras 38a, tandis que l'orifice postérieur 40 est nettement plus large et offre une possibilité de débattement horizontal à ce bras, de sorte que le levier coudé 38 peut pivoter autour d'un axe vertical voisin de l'orifice 39. Quant au bras 38b, il est interposé entre la face antérieure 4d de la barre et la tige mobile d'actionnement 16.

Le levier coudé 38 est constitué par une bande de tôle mince, mais rigide, pliée en équerre. Comme on peut le voir sur la figure 4, son bras 38b est plus large que son bras 38a, auquel il se raccorde par une paire d'épaulements 38c alignés, situés à proximité de la ligne de pliage 38d du levier coudé 38, entre cette ligne et l'extrémité du bras 38a. Les deux épaulements 38c, par lesquels le levier coudé 38 peut prendre appui sur la face antérieure 4d de la barre 4, au-dessus et au-dessous de l'orifice 39 (formé par une étroite fente verticale), définissent l'axe de pivotement AA du levier coudé.

A sont extrémité émergeant de la barre 4 par l'orifice 40, le bras 38a du levier coudé 38 porte une vis 41 coopérant avec la tige plate 35, l'extrémité de cette vis étant appliquée contre la face latérale de ladite tige qui est opposée aux ressorts 37, en un point éloigné du bord 35a autour de laquelle peut pivoter la tige.

Pour faire passer la barre 4 de sa position de condamnation I, où elle est verrouillée par la tige plate 35 (figure 1), à sa position de libération Il permettant l'ouverture de la porte 1 (figure 3), on fait s'avancer, par manoeuvre de la serrure, la tige d'actionnement 16 vers la barre 4. Cette tige rencontre le bras 38b du levier coudé 38 et le fait basculer (figure 2) autour de son axe de pivotement AA matérialisé par les épaulements 38c. La vis 41 placée à l'extrémité du bras 38a fait alors pivoter la tige plate 35 qui s'efface parallèlement à la face latérale 5a du profilé 5, dans l'intervalle 45 créé par les plots 17 entre cette face et la face 4a en regard de la barre 4, en comprimant ses ressorts de rappel 37, de sorte qu'elle cesse de s'opposer au recul de la barre 4 vers le fond 5c du profilé 5.-La tige d'actionnement 16 continuant à s'avancer, elle repousse, par l'intermédiaire du levier coudé 38, la barre 4 jusque dans sa position de libération Il (figure 3) où elle maintient elle-même la tige plate 35 en position d'effacement dans l'intervalle 45, indépendamment du levier 38.

Lorsque, après refermeture de la porte 1, la barre 4 revient dans sa position de condamnation Il, elle libère la tige plate 35 et celle-ci, sous l'action des ressorts 37, pivote pour reprendre automatiquement sa position active de blocage de la barre (figure 1).

Pour empêcher que le déverrouillage de la barre 4 puisse etre obtenu par un individu mal intentionné se trouvant du côê intérieur 7 de la porte et tentant d'agir directement sur le levier coudé 38, l'accès au bras 38b de ce dernier est interdit par une ferrure 42 fixée au coffre 43 de la serrure. La conformation de cette ferrure est telle que, lorsque la porte est fermée (figure 1), d'une part elle recouvre partiellement le bord de la face latérale 5b du profilé 5 tournée vers le côté intérieur 7, et ce au moins au niveau du levier coudé 38, d'autre part elle masque l'extrémité du bras 38b, de sorte qu'elle empêche l'introduction d'un outil d'effraction jusqu'à la face de ce bras tournée vers la tige d'actionnement 16.

Dans la forme d'exécution représentée, le dispositif de verrouillage 35, 38 de la barre 4 est disposé au voisinage de la face latérale 4a de celle-ci qui est opposée au côté intérieur 7, le bras 38b du levier coudé 38 émergeant de la barre 4 en s'orientant dans le sens 34 d'ouverture de la porte. La disposition symétrique pourrait aussi, en cas de besoin, être adoptée, dans laquelle la tige plate 35, le bras 38a et les orifices 39, 40 seraient situés près de l'autre face latérale 4b de la barre 4, le bras 38b s'orientant à l'opposé du sens 34 d'ouverture de la porte.

Il peut être prévu, outre la tige d'actionnement 16 manoeuvrable à l'aide d'une serrure, une manette 24 comportant une tige d'actionnement 24a et permettant d'agir directement, indépendamment de la serrure, sur la barre 4 - bien entendu, seulement du côté intérieur 7. La tige d'actionnement 24a, semblable à la tige 16, est alors placée à un autre niveau que celle-ci, et le bras 38b a une étendue dans le sens vertical suffisante pour pouvoir être attaqué aussi bien par l'une que par l'autre tige, comme illustré à la figure 4.

## Revendications

1. Dispositif de condamnation pour porte constituée par un panneau ouvrant monté vis-à-vis d'un dormant ou d'une huisserie et comportant un bord (1a) qui est situé, lorsque la porte est en position de fermeture, en regard d'un bord conjugué (2a) du dormant (2) ou de l'huisserie et qui, lorsque la porte (1) s'ouvre, quitte ce dernier bord en se déplaçant en direction sensiblement perpendiculaire au plan de la porte, caractérisé par le fait qu'il comprend essentiellement une barre (4) s'étendant suivant le bord (2a) précité du dormant, sur la majeure partie de la longueur de celui-ci, et un profilé (5) de logement de la barre (4), solidaire de ce dernier bord (2a) et conformé de façon à empêcher la barre de se déplacer perpendiculairement au plan de la porte (1) en position de fermeture, mais à lui permettre de se déplacer, à faible frottement, sous la commande d'un mécanisme d'actionnement, en translation parallèlement à elle-même entre une position de condamnation (I) où elle émerge latéralement du profilé (5) pour chevaucher l'intervalle séparant lesdits bords (1 a, 2a) et une position de libération (II) où elle s'escamote dans le profilé (5) en découvrant ledit intervalle et en permettant ainsi l'ouverture de la porte, et que la barre (4) est pourvue de moyens de rappel en position de condamnation, de sorte que le mécanisme d'actionnement repousse la barre à l'encontre de ladite force de rappel pour l'amener en position de libération (II), et d'un dispositif de verrouillage comportant un organe de blocage (35) qui est susceptible d'être mis en une position active où il bloque la barre en position de condamnation (I), ou en une position inactive où il laisse libre la barre, ce dispositif de varrouillage étant conçu de façon que son organe de blocage (35) soit préalablement mis en position inactive par le mécanisme d'actionnement de la barre lorsque celui-ci agit pour repousser la barre (4) vers sa position de libération (II).

2. Dispositif selon la revendication 1, caractérisé par le fait que l'organe de blocage (35) et de préférence doté d'un moyen de rappel (37) qui, lorsque la barre revient en position de condamnation (I), le remet automatiquement en position active.

3. Dispositif selon la revendication 1 ou 2, caractérisé par le fait que, des moyens (17) de guidage de la barre dans le profilé (5) étant prévus qui ménagent un intervalle (45) entre l'un (5a) au moins des flancs du profilé (5) et la face en regard (4a) de la barre (4), l'organe de blocage est constitué par une longue tige plate (35) s'étendant sensiblement sur toute la hauteur de la barre (4) et pouvant pivoter d'un petit angle autour de l'un (35a) de ses bords longitudinaux, appliqué contre le fond (5c) du profilé (5), entre une position inactive où elle s'efface dans ledit intervalle (45), laissant libre la barre (4) de se déplacer, et une position active de blocage où son second bord longitudinal se place derrière la barre en position de condamnation (I) de sorte qu'elle bloque celle-ci par arc-boutement entre le fond (5c) du profilé (5) et la face postérieure (4c) de la barre (4).

4. Dispositif selon la revendication 3, caractérisé par le fait que, le mécanisme d'actionnement de la barre (4) commandant les déplacements de celle-ci par l'intermédiaire d'un organe mobile (16) susceptible de venir exercer une pression sur la face antérieure (4d) de la barre pour repousser celle-ci vers le fond du profilé, le pivotement de la tige plate (35) de sa position active à sa position inactive soit commandé par un levier (38) coudé sensiblement à angle droit et que ce levier, qui peut pivoter autour d'un axe (AA) lié à la barre (4) et parallèle à la direction longitudinale de celle-ci, comporte un premier bras (38a) dont l'extrémité est contiguë au second bord de la tige plate et un second bras (38b) dont l'extrémité s'interpose entre la face antérieure (4d) de la barre (4) et l'organe mobile (16) d'actionnement de celle-ci, de sorte que cet organe, se déplaçant pour repousser la barre (4) dans sa position de libération (II), fait préalablement pivoter le levier coudé (38) qui, par l'extrémité de son premier bras (38a), commande alors le pivotement de la tige plate (35) jusque dans sa position d'effacement.

' 5. Dispositif selon la revendication 4, caractérisé par le fait que le premier bras (38a) du levier coudé (38) traverse la barre (4) via un orifice pratiqué dans sa face antérieure (4d) avec une section à peine plus grande que celle dudit bras, cet orifice étant voisin de l'axe de pivotement (AA) de ce dernier, et un orifice (40) pratiqué dans sa face postérieure (4c) avec une largeur suffisante pour autoriser les mouvements de pivotement du levier coudé (38).

6. Dispositif selon la revendication 5, caractérisé par le fait que le second bras (38b) du levier coudé (38) est plus large, suivant la direction longitudinale de la barre (4), que le premier et se raccorde à celui-ci par une paire d'épaulements symétriques (38c) par lesquels le levier coudé (38) prend appui sur la face antérieure (4d) de la barre (4), de part et d'autre de l'orifice (39) pratiqué dans cette face.

7. Dispositif selon l'une quelconque des revendications 4 à 6, caractérisé par le fait que le second bras (38b) du levier coudé (38) est orienté dans le sens (34) du mouvement d'ouverture de la porte (1).

8. Dispositif selon l'une quelconque des revendications 4 à 6, caractérisé par le fait que le second bras (38b) du levier coudé (38) est orienté dans le sens du mouvement de fermeture de la porte.

9. Dispositif selon l'une quelconque des revendications 4 à 8, caractérisé par le fait qu'un obstacle (42) est prévu, au voisinage de l'extrémité du second bras (38b) du levier coudé (38), pour empêcher l'accès à la face de celui-ci opposée à la barre (4) lorsque cette dernière est en position de condamnation (1).

10. Dispositif selon l'une quelconque des revendications 4 à 9, caractérisé par le fait qu'un second organe mobile (24) d'actionnement de la barre (4) est prévu, et que le second bras (38b) du levier coudé (38) a des dimensions telles qu'il peut être attaqué aussi bien par l'un que par l'autre des deux organes d'actionnement.

## Patentansprüche

1. Verriegelungsvorrichtung für Türen, gebildet aus einer sich öffnenden Platte, die gegenüber einer Zarge oder einem Türfutter angeordnet ist und einen Rand (1a) aufweist, der, wenn die Tür in Schließstellung ist, sich gegenüber einem mit der Zarge (2) oder dem Türfutter verbundenem Rand (2a) befindet, und der, wenn die Tür (1) sich öffnet, diesen letzteren Rand verläßt in dem sie sich in Richtung im wesentlichen senkrecht zur Ebene der Tür bewegt, dadurch gekennzeichnet, daß sie im wesentlichen einen Stab (4) aufweist, der sich entlang des vorgenannten Rands (2a) der Zarge auf dem überwiegenden Bereich seiner Länge erstreckt, und ein Profil (5) zur Aufnahme des Stabs (4) aufweist, das mit diesem letzteren Rand (2a) verbunden ist und derart ausgebildet ist, zu verhindern, daß der Stab sich senkrecht zur Ebene der Tür (1) in Schließstellung bewegt, ihm jedoch erlaubt, sich unter geringem Reiben zu bewegen unter Betätigung eines Betätigungsmechanismus, der in paralleler Translation zu sich selbst, zwischen einer Verriegelungsstellung (I), wo er seitlich aus dem Profil (5) herauskommt, um das die genannten Ränder (1 a, 2a) trennende Intervall zu überlappen, und einer Freigabestellung (11) wo er sich in das Profil (5) einzieht unter Freigeben des genannten Intervalls und unter Ermöglichung so der Öffnung der Tür, und daß der Stab (4) mit Verriegelungs-Rückstelleinrichtungen derart versehen ist, daß der Betätigungsmechanismus den Stab bei Auftreffen der genanntem Rückstellkraft zurückstößt, um ihn in die Freigabestellung (11) zu bringen, und einer Verriegelungsvorrichtung, die ein Blockierungsorgan (35) aufweist, das geeignet ist, in eine aktive Position gesetzt zu werden, wo es den Stab in Verriegelungsstellung (I) blockiert, oder in einer inaktiven Position, wo sie den Stab freiläßt, wobei die Verriegelungsvorrichtung derart ausgebildet ist, daß ihr Blockierungsorgan (35) vorher in eine inaktive Stellung durch den Betätigungsmechanismus des Stabs gesetzt wird, wenn dieser wirkt, um den Stab (4) in seine Freigabestellung (11) zu stoßen.

2. Vorrichtung nach Anspruch 1, dadurch gekennzeichnet, daß das Blockierungsorgan (35) vorzugsweise mit einer Rückstelleinrichtung (37) versehen ist, die, wenn der Stab in Verriegelungsstellung (I) zurückkehrt, sie automatisch in Aktivstellung zurücksetzt.

3. Vorrichtung nach Anspruch 1 oder 2, dadurch gekennzeichnet, daß Führungseinrichtungen (17) des Stabs in dem Profil (5) vorgesehen sind, die ein Intervall (45) zwischen dem wenigstens einen (5a) der Flanken des Profils (5) und der dem Stab (4) gegenüberliegenden Seite (4a) ausbilden, wobei das Blockierungsorgan durch eine lange ebene Stange (35) gebildet ist, die sich im wesentlichen über die gesamte Höhe des Stabs (4) erstreckt und um einen kleinen Winkel um den einen (35a) seiner Längsräder schwenkbar ist, gedrückt gegen den Boden (5c) des Profils (5) zwischen einer inaktiven Stellung, wo er in dem genannten Intervall (45) verschwindet, unter Freilassen des Stabs (4) sich zu bewegen, und einer aktiven Blockierungsstellung, wo sein Längsrand hinter dem Stab liegt in Verriegelungsstellung (1) derart, daß er diesen durch Hängen zwischen dem Boden (5c) des Profils (5) und der hinteren Seite (4c) des Stabs blockiert.

4. Vorrichtung nach Anspruch 3, dadurch gekennzeichnet, daß der Betätigungsmechanismus des Stabs (4), der dessen Bewegungen mittels eines bewegbaren Organs (16) steuert bzw. betätigt, das geeignet ist, einen Druck auf die Vorderseite (4d) des Stabs auszuüben, um diesen auf den Boden des Profils zurückzustoßen, das Schwenken der flachen Platte (35) von seiner aktiven Stellung in seine inaktive Stellung durch einen Hebel (38) erfolgt, der im wesentlichen im rechten Winkel abgewinkelt ist, und daß dieser Hebel, der um eine Achse (AA) schwenkbar ist, die mit dem Stab (4) verbunden und parallel zur Längsrichtung von diesem verläuft, einen ersten Arm (38a) aufweist, dessen Ende dem zweiten Rand der flachen Stange aneinandergrenzend ist, und einen zweiten Arm (38b) aufweist, dessen Ende zwischen der Vorderseite (4d) des Stabs (4) und dem bewegbaren Betätigungsorgan (16) von diesem liegt, derart, daß dieses Organ unter seiner Bewegung zum Zurücksto- βen des Stabs (4) in seine Freigabestellung (II) vorher den abgewinkelten Hebel (38) schwenkt, der, durch das Ende seines ersten Armes (38a), so das Schwenken der flachen Stange (35) bis in Auslöschstellung betätigt.

5. Vorrichtung nach Anspruch 4, dadurch gekennzeichnet, daß der erste Arm (38a) des abgewinkelten Hebels (38) den Stab (4) durch eine Öffnung durchsetzt, die in seiner Vorderseite (4d) ausgebildet ist, mit einem Querschnitt, der kaum größer ist als jener des Armes, wobei diese Öffnung in der Nähe der Schwenkachse (AA) des letzteren liegt und eine Öffnung (40) in seiner Rückseite (4c) ausgebildet ist, mit einer Länge, die ausreicht, um die Schwenkbewegungen des abgewinkelten Hebels (38) zu erlauben.

6. Vorrichtung nach Anspruch 5, dadurch gekennzeichnet, daß der zweite Arm (38b) des abgewinkelten Hebels (38) breiter ist, gemäß der Längsrichtung des Stabs (4) als der erste, und mit diesem durch ein Paar von symmetrischen Schultern (38c) verbunden ist, durch die der abgewinkelte Hebel (38) sich auf der Vorderseite (4d) des Stabs (4) beiderseits der Öffnung (39) abstützt, die in dieser Seite ausgebildet ist.

7. Vorrichtung nach einem der Ansprüche 4 bis 6, dadurch gekennzeichnet, daß der zweite Arm (38b) des abgewinkelten Hebels (38) in die Richtung (34) der Öffnungsbewegung der Tür (1) ausgerichtet ist.

8. Vorrichtung nach einem der Ansprüche 4 bis 6, dadurch gekennzeichnet, daß der zweite Arm (38b) des abgewinkelten Hebels (38) in die Richtung der Schließbewegung der Tür ausgerichtet ist.

9. Vorrichtung nach einem der Ansprüche 4 bis 8, dadurch gekennzeichnet, daß ein Hindernis (42) vorgesehen ist, in der Nähe des Endes des zweiten Arms (38b) des abgewinkelten Hebels (38), um den Zutritt zu dessen Seite zu verhindern, die dem Stab (4) gegenüberliegt, wenn letzterer sich in Verriegelungsstellung (I) befindet.

10. Vorrichtung nach einem der Ansprüche 4 bis 9, dadurch gekennzeichnet, daß ein zweites bewegbares Betätigungsorgan (24) des Stabs (4) vorgesehen ist, und daß der zweite Arm (38b) des abgewinkelten Hebels (38) derartige Abmessungen aufweist, daß er gleichermaßen durch das eine sowie das andere der beiden Betätigungsorgane beaufschlagt werden kann.

## Claims

1. Blocking device for a door constituted by an openable panel mounted opposite a door jamb and comprising an edge (1a) which, when the door is in closed position, is situated in facing relationship to a conjugate edge (2a) of the door jamb, (2) and which, when the door (1) opens, moves away from said edge in a direction substantially perpendicular to the plane of the door, characterized by the fact that it comprises essentially a bar (4) which extends along said edge (2a) of the door jamb, through most of the length thereof, and a formed section (5) for housing the bar (4), which formed section is fast with said latter edge (2a) and is so shaped as to prevent the bar from moving perpendicularly to the plane of the door (1) in closed position, while allowing it to move, with only a small amount of friction, under the control of an actuating mechanism, according to a translatory movement in parallel to itself, between a blocking position (I) in which it emerges laterally from the formed section (5) to overlap the gap between the said edges (1a, 2a), and a releasing position (II) in which it retracts into the formed section (5) while uncovering said gap and, permitting as a result, the opening of the door, the bar (4) being equipped with means for returning it to the blocking position, so that the actuating mechanism drives the bar against the restoring force to bring it in the releasing position (II), and a locking device comprising a blocking member (35) which is adapted to be placed in an active position in which it locks the bar in the blocking position (I), or in an inactive position in which the bar is released, said locking device being so designed that its blocking member has been priorly placed in inactive position by the bar actuating mechanism when said mechanism operates to drive the bar (4) to its releasing position (II).

2. Device according to claim 1, characterized by the fact that the blocking member is preferably equipped with return means (37) which, when the bar returns to the blocking position (I), replaces it automatically in active position.

3. Device according to claim 1 or 2, characterized by the fact that means (17) are provided for guiding the bar in the formed section (5) which means create a gap (45) between at least one (5a) of the walls of the formed section (5) and the opposite face (4a) of the bar (4), the blocking member is constituted by an elongated flat rod (35) which extends through substantially the whole height of the bar (4) and which can pivot of a small angle about one (35a) of its longitudinal edges, applied against the bottom (5c) of the formed section (5), between an inactive position in which it is retracted in said gap (45), leaving the bar (4) free to move, and an active blocking position in which its second longitudinal edge is placed behind the bar in blocking position, (I) thereby blocking said bar by a bracing function between the bottom (5c) of the formed section (5) and the rear face (4c) of the bar (4).

4. Device according to claim 3, characterized by the fact that, the bar (4) actuating mechanism controlling the bar displacements by means of a movable member (16) adapted to come and exert a pressure on the front face (4d) of the bar in order to drive the latter back toward the bottom of the formed section, the pivoting movement of the flat rod (35) from its active position to its in active position is controlled by a lever (38) bent substantially at right angle, and said lever which is pivotable about an axis (AA) joined to the bar (4) and parallel to the bar longitudinal direction, comprises a first arm (38a) of which the end is contiguous to the second edge of the flat rod and a second arm (38b) of which the end is interposed between the front fare (4d) of the bar (4) and the movable member (16) actuating said bar, in order that said member, when moving to drive the bar (4) to its releasing position (II), causes first the bent lever (38) to pivot, which lever then controls, by the end of its first arm (38a), the pivoting movement of the flat rod (35) toward its retracted position.

5. Device according to claim 4, characterized by the fact that the first arm (38a) of the bent lever (38) traverses the bar (4) through an orifice provided in its front face (4d) and having a cross-section hardly larger than that of said arm, said orifice being near the arm pivoting axis (WA), and through an orifice (40) provided in its rear face (4c) and being wide enough to allow the pivoting movements of the bent lever (38).

6. Device according to claim 5, characterized by the fact that the second arm (38b) of the bent lever (38) is wider, in the longitudinal direction of the bar (4), than the first arm and connects up with the latter by way of a pair of symmetrical shoulders (38c) by which the bent lever (38) rests against the front face (4d) of the bar (4), on either side of the orifice (39) provided in said face.

7. Device according to any one of claims 4 to 6, characterized by the fact that the second arm (38b) of the bent lever (38) is oriented in the direction (34) of the door opening movement.

8. Device according to any one of claims 4 to 6, characterized by the fact that the second arm (38b) of the bent lever (38) is oriented in the direction of the door closing movement.

9. Device according to any one of claims 4 to 8, characterized by the fact that an obstacle (42) is provided close to the end of the second arm (38b) of the bent lever, (38) in order to close the access to the face of the latter situated opposite the bar (4) when said bar is in blocking position (I).

10. Device according to any one of claims 4 to 9, characterized by the fact that a second movable member (24) is provided for driving the bar (4) and that the second arm (38b) of the bent lever is so dimensioned that it can be driven by either one of the two actuating members.
